# FASCICULE DE BREVET EUROPEEN

(11) **EP 1 278 108 B1**
(45) Date de publication et mention de la délivrance du brevet: **12.03.2008**
(21) Numéro de dépôt: 01203261.1
(22) Date de dépôt: 18.07.2001
(51) Int. Cl.: G04B 37/00

(54) **Dispositif de réglage de l'alignement d'un fond se vissant sur la carrure d'une boîte de montre par rapport à un axe 12H-6H**
Vorrichtung zur Verstellung der Ausrichtung eines Bodens, der auf das Mittelteil eines Uhrgehäuses geschraubt ist, in bezug auf eine Achse 12H-6H
Device for adjusting the alignment of a back cover, which is screwed on the middle of a watchcase, with respect to an axis 12H-6H

(43) Date de publication de la demande: 22.01.2003
(73) Titulaire: The Swatch Group Management Services AG, 2501 Biel (CH)
(72) Inventeur: Meyrat, Clément, 2525 Le Landeron (CH); Müller, Jacques, 2732 Reconvilier (CH)
(74) Mandataire: Ravenel, Thierry Gérard Louis

(56) Documents cités:
- CH-A4- 1 095 060
- DE-A- 2 223 007

## Description

La présente invention concerne un système de réglage de l'alignement d'un fond se vissant sur la carrure d'une boîte de montre par rapport à un axe vertical 12 heures-6 heures.

Il arrive fréquemment que, lors du visage d'un fond de boîte de montre sur la carrure de cette dernière, on s'aperçoive que, lorsque le fond est complètement vissé, les inscriptions ou motifs décoratifs qui peuvent avoir été par exemple frappés par étampage ou gravés sur la face du fond située du côté du poignet du porteur de la montre, ne sont pas convenablement alignés par rapport à l'axe vertical 12 heures-6 heures de ladite montre, ce qui, bien entendu, nuit à l'aspect esthétique de cette montre.

Ce défaut d'aspect, s'il peut être toléré pour des montres bon marché, constitue un inconvénient très gênant pour des montres plus onéreuses.

Pour remédier à cet inconvénient, la seule solution connue à ce jour consiste à apparier un fond avec une boîte de montre déterminée lors de l'usinage, de façon que l'on soit assuré qu'une fois complètement vissé, le fond soit parfaitement aligné avec l'axe 12h-6h de la montre. Cette solution n'est toutefois que peu satisfaisante car on s'expose à des problèmes si jamais le fond d'origine de la montre est perdu ou abîmé et qu'il est nécessaire de le remplacer par un autre fond dont on n'est pas sûr qu'une fois vissé sur la carrure, il s'aligne toujours convenablement avec l'axe vertical 12h-6h.

La présente invention a pour but de remédier à cet inconvénient ainsi qu'à d'autres encore en proposant un système permettant, après vissage d'un fond sur la carrure d'une boîte de montre, de régler de manière simple et efficace l'alignement de ce fond par rapport à l'axe 12h-6h de la montre, de façon à garantir une disposition convenable des inscriptions et autres motifs décoratifs qui ont été reportés sur la face du fond de la montre dirigée du côté du poignet du porteur de cette montre.

A cet effet, la présente invention concerne un dispositif de fixation d'un fond sur une carrure d'une boîte de montre, comme défini par la revendication 1.

Le document CH 333 257 divulgue le préambule de la revendication 1.

La présente invention procure un dispositif de fixation d'un fond de boîte de montre qui permet tout à la fois de visser complètement ce fond sur la carrure de la montre de façon à assurer l'étanchéité de cette dernière et à éviter au maximum tout risque de perdre ledit fond, puis, bien que le fond soit vissé à bloc, de pivoter ce fond par rapport à la carrure pour rattraper un éventuel désalignement des inscriptions ou motifs appliqués sur la face visible dudit fond par rapport à l'axe 12h-6h de la montre.

Les problèmes de l'art antérieur sont ainsi résolus. En particulier, on n'est plus obligé d'usiner les fonds et les carrures par paires avec une grande précision afin d'être assuré qu'au montage, lorsque qu'un fond est complètement vissé sur la carrure qui lui correspond, ce'fond sera convenablement aligné par rapport à l'axe vertical de la montre. En réduisant les exigences liées à la précision avec laquelle fonds et carrures doivent être usinés, la présente invention permet donc de réduire de manière sensible les coûts de fabrication et de limiter le nombre de pièces qui doivent être écartées en raison de défauts d'usinage, ce qui a, bien entendu, un impact favorable sur le prix de revient de la montre terminée.

Selon une autre caractéristique de l'invention, l'élément intermédiaire comporte un élément élastique de blocage et un élément métallique qui est disposé de manière concentrique à l'intérieur de l'élément élastique de blocage, le fond étant vissé sur l'élément métallique de sorte que, lorsque le fond est complètement vissé sur ledit élément métallique, cet élément métallique peut être forcé de pivoter par rapport à la carrure de la montre en glissant sur l'élément élastique de blocage qui reste fixe jusqu'à un point de butée à partir duquel l'élément métallique redevient fixe par rapport à l'élément élastique de blocage qui, à son tour, peut être forcé de pivoter en glissant sur la carrure de la montre en étant entraîné en pivotement par ledit élément métallique, ceci permettant de régler l'alignement du fond par rapport à l'axe vertical 12h-6h de ladite montre.

Selon encore une autre caractéristique de l'invention, le couple de réglage de l'alignement du fond par rapport à l'axe vertical est inférieur au couple de blocage du fond sur l'élément intermédiaire par lequel ledit fond est monté sur la carrure.

On est ainsi assuré que le fond ne risque pas de se dévisser lorsqu'il sera pivoté pour ajuster son alignement vertical.

D'autres caractéristiques et avantages de la présente invention ressortiront plus clairement de la description qui va suivre d'un exemple de réalisation du dispositif de fixation conforme à l'invention, cet exemple étant donné à titre purement illustratif et non limitatif en liaison avec les dessins annexés sur lesquels :
- la figure 1 est une vue en perspective et en éclaté de l'ensemble intermédiaire par lequel un fond est monté sur la carrure de la montre, cet ensemble intermédiaire comprenant un élément élastique de blocage et un élément métallique concentrique à l'élément élastique de blocage et sur lequel est vissé le fond;
- la figure 2 est une vue en coupe effectuée au niveau de l'ergot de l'élément métallique d'une pièce d'horlogerie comprenant un ensemble intermédiaire de fixation du fond conforme à l'invention;
- la figure 3 est une vue à plus grande échelle de la région entourée d'un cercle sur la figure 2;
- la figure 4 est une vue en coupe de l'élément élastique de blocage selon l'axe IV-IV de la figure 1;
- la figure 5 est une autre vue en coupe selon l'axe V-V de la figure 1 de l'élément élastique de blocage;
- la figure 6 est une vue en plan du fond de la boîte de montre vissé à bloc sur l'élément métallique de l'ensemble intermédiaire, le fond n'étant pas convenablement aligné par rapport à l'axe vertical 12h-6h de la montre;
- la figure 7 est une vue analogue à celle de la figure 6 sur laquelle on voit que l'ensemble formé par le fond vissé sur l'élément métallique est pivoté par rapport à l'élément élastique de blocage jusqu'à venir dans une position dans laquelle un ergot de l'élément métallique vient en butée contre l'élément élastique de blocage, et
- la figure 8 est une vue analogue à celle de la figure 6 sur laquelle on voit que le fond vissé et l'ensemble intermédiaire par lequel ledit fond est fixé sur la carrure sont pivotés par rapport à la carrure jusqu'à venir dans la position dans laquelle le motif reporté sur la face visible du fond est convenablement aligné par rapport à l'axe vertical.

La présente invention procède de l'idée générale inventive qui consiste à visser un fond non plus directement sur la carrure d'une boîte de montre, mais sur un ensemble intermédiaire engagé à force dans la partie inférieure de la carrure de la montre, de façon que le fond, vissé à bloc sur l'ensemble intermédiaire, reste imperdable tout en étant susceptible d'être pivoté par rapport à la carrure de la montre afin de régler son alignement par rapport à l'axe vertical 12h-6h de ladite montre. Grâce à ces caractéristiques, la présente invention procure une pièce d'horlogerie dont la carrure et le fond ne nécessitent pas d'être usinés avec une grande précision, ce qui permet de réduire les coûts de fabrication.

L'ensemble intermédiaire selon l'invention destiné à la fixation d'un fond sur la carrure d'une montre est représenté en perspective et à l'état dissocié sur la figure 1. Désigné dans son ensemble par la référence numérique générale 1, cet ensemble intermédiaire comporte un élément métallique 2 qui se présente sous la formé générale d'une bague et qui est disposé de manière concentrique à l'intérieur d'un élément élastique de blocage 4 lui aussi substantiellement conformé en bague.

Un fond circulaire 6 se visse, par un pas de vis 8 dont est munie une couronne 10 qui se dresse concentriquement sur la face intérieure dudit fond 6, sur l'élément métallique 2 qui présente à cet effet sur son pourtour intérieur un pas de vis complémentaire 12.

Comme cela est visible sur la figure 1 de même que sur les figures 2 et 3, l'élément métallique 2 présente sur son pourtour extérieur un épaulement annulaire 14 sur la surface supérieure 16 duquel prend appui une collerette 18 qui s'étend tout le long du pourtour intérieur de l'élément élastique de blocage 4.

L'élément métallique 2 comporte également un ergot 20 qui, comme cela sera décrit plus en détail ultérieurement, est apte à pivoter d'un angle α (figure 7) le long d'un rebord 22 en arc de cercle délimité par une bordure 23 ménagée sur le pourtour intérieur de l'élément élastique de blocage 4. L'élément élastique de blocage 4 comprend également, ménagé sur son pourtour extérieur, un deuxième rebord 24 délimité par une bordure 25. Ce rebord extérieur 24 forme également, dans la zone où n'existe pas le rebord intérieur 22, un arc de cercle qui est sensiblement le complément de celui formé par ledit rebord intérieur 22. Autrement dit, l'angle β (figure 8) qui intercepte l'arc de cercle formé par le deuxième rebord 24 a une valeur telle qu'additionné à l'angle α il produit une somme de 360°. Dans l'exemple représenté aux figures, l'angle α a préférentiellement une valeur de 270°, ce qui correspond aux trois quarts du périmètre d'un cercle, et l'angle β a donc une valeur de 90° correspondant au dernier quart de cercle. Il va néanmoins de soi que les angles α et β peuvent prendre des valeurs quelconques pour peu que leur somme demeure égale à 360°. Cette condition sur la valeur de la somme des angles α et β est imposée par le fait qu'il peut se présenter des cas où il est nécessaire de pouvoir faire pivoter le fond 6 d'un tour complet dans la mesure où celui-ci est totalement désaligné par rapport à l'axe vertical 12h-6h de la montre.

La pièce d'horlogerie, par exemple du type montre-bracelet, qui est munie de l'ensemble intermédiaire 1 selon l'invention par lequel le fond est monté sur la carrure de la boîte de la montre est représentée partiellement sur les figures 2 et 3. Désignée dans son ensemble par la référence numérique générale 26, cette pièce d'horlogerie comprend notamment une carrure 28 surmontée d'une lunette 30 qui peut être vissée sur la carrure 28 et qui sert à maintenir une glace 32. L'ensemble formé par la lunette 30 et la glace 32 est rendu étanche par interposition d'un joint 34. La carrure 28 présente également un perçage 36 pour le passage d'une tige 38 sur laquelle est fixée une couronne 40. Dans l'exemple représenté aux figures 2 et 3, la montre-bracelet 26 est du type à affichage analogique de l'heure et comprend à cet effet un jeu d'aiguilles 42 des heures et des minutes (une seule aiguille a été représentée au dessin) se déplaçant au-dessus d'un cadran 44. Il va de soi que la présente invention pourrait tout aussi bien s'appliquer à une montre à affichage numérique de l'heure comprenant, par exemple, une cellule à cristaux liquides.

Comme on l'aura compris de ce qui précède, la présente invention peut s'appliquer à tout type de pièce d'horlogerie présentant un fond circulaire et ne nécessite, pour pouvoir être mise en oeuvre, que des modifications mineures qui pour l'essentiel ont trait à la forme à donner à la carrure 28 au niveau de sa partie inférieure où se fait la jonction avec l'ensemble intermédiaire 1 de fixation du fond 6 selon l'invention.

L'élément élastique de blocage 4 forme en son centre un évidement annulaire dans lequel l'élément métallique 2 peut être engagé. Il faut ensuite pouvoir monter cet ensemble 1 dans la montre 26.

A cet effet, l'ensemble intermédiaire 1 formé par l'élément métallique 2 et l'élément élastique de blocage 4 est introduit à force par le bas de la montre 26. Pour faciliter ce mouvement d'engagement, l'élément élastique 4 présente sur toute la longueur de son arête supérieure 46 située du côté extérieur de la montre 26 un plan incliné 48 qui vient glisser sur un plan incliné correspondant 50 ménagé à la partie inférieure de la carrure 28.

L'élément métallique 2 et l'élément élastique 4 sont dimensionnés de telle sorte que, lorsqu'ils sont introduits à force dans la carrure 28, l'élément métallique 2 presse radialement l'élément élastique 4 contre ladite carrure 28, ce qui a pour effet de comprimer ledit élément élastique 4. Cet élément élastique 4 comporte en particulier une embase 51 qui s'étend tout le long de sa partie inférieure et qui, en réaction à la force de compression, va appliquer fermement l'élément métallique 2 contre le fond 6, garantissant un bon maintien de l'ensemble constructif. Un taux de compression de l'embase 51 de l'ordre de 20 % est préféré. Un tel taux provoque une augmentation des forces de frottement entre l'élément métallique 2 et l'élément élastique 4 d'une part, et entre ce dernier et la carrure 28 d'autre part, et détermine donc les couples mis en jeu pour le réglage de l'alignement du fond 6 par rapport à l'axe vertical 12h-6h de la montre 26 comme cela va maintenant être décrit en liaison avec les figures 6 à 8.

Pour son maintien axial, l'élément élastique 4 comprend sur tout son pourtour extérieur une saillie 52 qui pénètre dans une rainure 54 ménagée en regard dans la carrure 28. La rainure 54 présente un retour supérieur 56 qui surplombe l'élément élastique 4 et l'élément métallique 2 et qui leur sert de surface de butée.

Une fois l'ensemble intermédiaire 1 selon l'invention engagé dans la carrure 28 de la montre 26, le fond 6 peut être vissé sur l'élément métallique 2. A cet effet, le fond 6 comprend sur sa surface extérieure 58 tournée du côté du poignet du porteur de la montre 26 des encoches 60 qui servent à l'introduction des tenons d'une clé de serrage (non représentée) qui permettra de visser complètement ledit fond 6 dans l'élément métallique 2.

On remarque que le fond 6 s'avance sous la carrure 28 de la montre 26 de façon à masquer l'élément métallique 2 et l'élément élastique 4 à la vue d'un observateur. L'avancée 62 du fond 6 sert également de surface de butée contre l'élément métallique 2 à la fin du vissage dudit fond 6.

Sur la figure 6, on voit qu'un motif 66 (en l'espèce, il s'agit de la lettre grecque majuscule oméga) reporté sur la surface extérieure 58 visible au regard du fond 6 par toute technique appropriée telle qu'une frappe par étampage ou par gravure est totalement désaligné par rapport à l'axe vertical 12h-6h de la montre 26. Le problème consiste donc à redresser ce motif 66 afin qu'il soit convenablement aligné et que l'aspect esthétique de la montre 26 s'en trouve amélioré.

La présente invention permet de résoudre le problème évoqué ci-dessus. Dans un premier temps, le fond 6 a été complètement vissé à l'aide de la clé de serrage dans l'élément métallique 2. On peut en effet visser le fond 6 jusqu'à un fort couple de blocage parce que l'ergot 20 de l'élément métallique 2 bute contre la bordure intérieure 23 de l'élément élastique 4 qui lui-même bute avec sa bordure extérieure 25 contre une goupille 67 engagée à force dans la carrure 28 de la montre 26 (voir figure 6).

Le vissage du fond 6 s'effectue en tournant celui-ci dans le sens des aiguilles d'une montre. Le motif 66 étant désaligné par rapport à l'axe 12h-6h, on va maintenant faire pivoter, toujours à l'aide de la clé de serrage, l'ensemble formé par le fond 6 et l'élément métallique 2 sur lequel ledit fond 6 est vissé dans le sens antihoraire suivant la flèche A (figure 7). Le fond 6 et l'élément métallique 2 qui sont immobiles l'un par rapport à l'autre pivotent relativement à l'élément élastique de blocage 4.

Bien entendu, il faut que le couple qu'il est nécessaire d'exercer pour pouvoir pivoter l'ensemble fond 6/élément métallique 2 soit inférieur au couple de blocage dudit fond 6 sur ledit élément métallique 2, faute de quoi le fond 6 risquerait de se dévisser. Le couple de réglage de l'alignement du fond 6 par rapport à l'axe vertical 12h-6h de la montre 26 est essentiellement déterminé par les forces de frottement qui s'exercent entre l'élément métallique 2 et l'élément élastique 4 au niveau de l'embase 51 de ce dernier. Comme on l'a déjà dit plus haut, un taux de compression de l'embase 51 de l'ordre de 20 % est préféré car on a constaté qu'un tel taux conduisait, par les forces de frottement qu'il induit entre l'élément métallique 2 et l'élément élastique 4, à un couple de réglage de l'alignement du fond 6 suffisamment élevé pour que ledit fond 6 ne soit pas susceptible de se déplacer de manière intempestive, mais également suffisamment faible pour qu'en tournant le fond 6 dans le sens antihoraire, celui-ci ne se dévisse pas.

On voit sur la figure 7 que l'ensemble fond 6/élément métallique 2 a pivoté d'un angle α sensiblement égal à 270° relativement à l'élément élastique de blocage 4 qui reste fixe. Durant ce déplacement, l'ergot 20 qui fait saillie sur le pourtour extérieur de l'élément métallique 2 a glissé le long de la surface supérieure du rebord intérieur 22 de l'élément élastique 4. La position de fin de course de l'ensemble formé par le fond 6 et l'élément métallique 2 est déterminée par le point où l'ergot 20 vient en butée contre une face verticale 68 de la bordure intérieure 23 qui délimite le rebord intérieur 22 de l'élément élastique 4 (figure 7).

Bien sûr, si, durant ce déplacement, le motif 66 passe par une position dans laquelle il se trouve aligné avec l'axe vertical 12h-6h de la montre 26, on arrêtera de faire tourner le fond.

Dans le cas représenté au dessin, on constate qu'arrivé en butée contre l'élément élastique de blocage 4, le fond 6 n'est toujours pas convenablement aligné. Il faut donc continuer de pivoter le fond 6 à l'aide de la même clé de serrage que celle utilisée à l'étape précédente. Durant ce nouveau mouvement de pivotement, l'élément élastique de blocage ne reste pas immobile. En effet, il est entraîné à pivotement par l'ergot 20 de l'élément métallique 4 qui bute contre la face verticale 68 dudit élément élastique 4. Bien entendu, le couple qu'il faut exercer pour entraîner l'ensemble fond 6/élément métallique 2/élément élastique de blocage 4 suivant la flèche B (figure 8) dans le sens antihoraire doit être inférieur au couple de blocage du fond 6 sur l'élément métallique 2 afin de ne pas risquer de dévisser involontairement ledit fond 6. Ce nouveau couple de réglage de l'alignement du fond 6 par rapport à l'axe vertical 12h-6h de la montre 26 est essentiellement déterminé par les forces de frottement qui s'exercent entre l'élément élastique de blocage 4 et la carrure 28 de la montre 26 au niveau de l'embase 51.

Comme on peut le constater sur la figure 8, le motif 66 reporté sur la face visible du fond 6 est enfin convenablement aligné avec l'axe vertical 12h-6h de la montre 26. Pour obtenir ce résultat, il a fallu encore pivoter l'ensemble fond 6/élément métallique 2/élément élastique 4 d'une fraction de l'angle β.

Le problème se pose maintenant de savoir comment dévisser le fond 6 lorsque cela est nécessaire. A cet effet, on continue de tourner le fond 6 et l'ensemble intermédiaire 1 selon l'invention par lequel ledit fond 6 est monté sur la carrure 28 de la boîte de montre 26 jusqu'à ce que l'élément élastique 4 vienne buter par une face verticale 70 de sa bordure 25 qui délimite son rebord extérieur 22 contre la goupille 67 chassée dans la carrure 28 de la montre 26. L'élément élastique 4 est ainsi immobilisé, de même que l'élément métallique 2 qui bute quant à lui par son ergot 20 contre la face verticale 68 de la bordure intérieure 23 dudit élément élastique 4. Les deux éléments formant l'ensemble intermédiaire 1 étant maintenant parfaitement immobilisés relativement à la carrure, ils opposent une force suffisante au couple de blocage du fond 6 sur l'élément métallique 2, ce qui permet de dévisser le fond 6 en le pivotant dans le sens contraire de la marche des aiguilles d'une montre. On évite ainsi un effet de vis sans fin.

On notera qu'un joint torique 74 est classiquement inséré dans une gorge annulaire 76 pratiquée à la base de la carrure 28 pour garantir l'étanchéité entre le fond 6 et ladite carrure 28.

L'élément métallique 2 peut être réalisé en laiton. Quant à l'élément élastique de blocage 4, il peut être réalisé en un élastomère naturel ou synthétique, ou encore en un matériau thermoplastique dont le taux de rémanence après compression est bien adapté aux besoins de la présente invention.

Il va de soi que l'invention n'est pas limitée au mode de réalisation qui vient d'être décrit et que diverses modifications et variantes simples peuvent être envisagées sans sortir du cadre de l'invention.

En particulier, l'élément élastique de blocage 4 et l'élément métallique 2 peuvent être introduits dans la montre 26 du côté de la glace, à un stade précoce de la fabrication de la montre 26, alors que ni le mouvement d'horlogerie, ni l'aiguillage et ni la glace n'ont encore été montés.

## Revendications

1. Dispositif de fixation d'un fond (6) sur une carrure (28) d'une boîte de montre (26), le fond (6) présentant un pas de vis (8) sur son pourtour extérieur, ce dispositif comprenant un élément intermédiaire (1) engagé à force dans la partie inférieure de la carrure (28) de la montre (26), le fond (6) se vissant par son pas de vis (8) sur l'élément intermédiaire (1) qui présente à cet effet sur son pourtour intérieur un pas de vis complémentaire (12), ce dispositif étant **caractérisé en ce que** cet élément intermédiaire (1) est susceptible d'être forcé de pivoter par rapport à la carrure (28) de la montre (26) pour régler l'alignement dudit fond (6) par rapport à l'axe vertical 12h-6h de ladite montre (26) lorsque le fond (6) est complètement vissé sur cet élément intermédiaire (1).

2. Dispositif de fixation selon la revendication 1, **caractérisé en ce que** l'élément intermédiaire (1) comporte un élément élastique de blocage (4) comprimé transversalement et un élément métallique (2) qui est disposé de manière concentrique à l'intérieur de l'élément élastique de blocage (4), le fond (6) étant vissé sur l'élément métallique (2) de sorte que, lorsque le fond (6) est complètement vissé sur ledit élément métallique (2), cet élément métallique (2) peut être pivoté à force d'un angle inférieur à 360° par rapport à la carrure (28) de la montre (26) en glissant sur l'élément élastique de blocage (4) qui reste fixe jusqu'à un point où l'élément métallique (2) vient buter contre ledit élément élastique (4).

3. Dispositif de fixation selon la revendication 2, **caractérisé en ce que** l'élément élastique de blocage (4) peut être pivoté à force d'un angle inférieur à 360° en glissant sur la carrure (28) de la montre (26) et en étant entraîné en pivotement par ledit élément métallique (2).

4. Dispositif de fixation selon l'une quelconque des revendications 2 ou 3, **caractérisé en ce que** le couple de réglage de l'alignement du fond (6) par rapport à l'axe vertical 12h-6h de la montre (26) qui est déterminé par le taux de compression de l'élément élastique de blocage (4) est inférieur au couple de vissage de ce fond (6) sur l'élément métallique (2).

5. Dispositif de fixation selon l'une quelconque des revendications 2 à 4, **caractérisé en ce que** l'élément métallique (2) est apte à pivoter d'un angle (α) par rapport à l'élément élastique de blocage (4) et **en ce que** ledit élément métallique (2) et ledit élément élastique de blocage (4) sont aptes à pivoter conjointement d'un angle (β) dont la valeur est telle qu'additionnée à celle de l'angle (α) elle produit une somme de 360°.

6. Dispositif de fixation selon la revendication 5, **caractérisé en ce que** l'angle (α) est égal à 270° et l'angle (β) vaut 90°.

7. Dispositif de fixation selon l'une quelconque des revendications 6 ou 7. **caractérisé en ce que** l'élément élastique de blocage (4) présente un premier rebord (22) en arc de cercle ménagé sur son pourtour intérieur et un second rebord (24). également en arc de cercle, ménagé sur son pourtour extérieur qui est le complément de celui formé par le rebord intérieur (22).

8. Dispositif de fixation selon la revendication 7, **caractérisé en ce que** l'élément métallique (2) comporte un ergot (20) qui fait saillie sur son pourtour extérieur et qui est apte à pivoter de l'angle (u) le long du rebord intérieur (22) de l'élément élastique de blocage (4).

9. Dispositif de fixation selon l'une quelconque des revendications 2 à 8, **caractérisé en ce que** l'élément élastique de blocage (4) comprend une embase (51) qui s'étend tout le long de sa partie inférieure et qui est comprimé entre l'élément métallique (2) et la carrure (28) de la montre (26) lorsque le fond (6) est vissé sur ledit élément métallique (2).

10. Dispositif de fixation selon l'une quelconque des revendications 2 à 9, **caractérisé en ce que**, pour son maintien axial, l'élément élastique (4) comprend une saillie (52) qui pénètre dans une rainure (54) en regard ménagée dans la carrure (28).

11. Dispositif de fixation selon la revendication 10, **caractérisé en ce que** la rainure (54) présente un retour (56) qui surplombe l'élément élastique (4) et l'élément métallique (2) de façon à empêcher ce dernier de se mouvoir axialement vers le haut.

12. Dispositif de fixation selon l'une quelconque des revendications 2 à 11, **caractérisé en ce que** l'élément métallique présente sur son pourtour extérieur un épaulement annulaire (14) sur la surface supérieure (16) duquel une collerette (18) qui s'étend tout le long du pourtour intérieur de l'élément élastique (4) prend appui.

13. Dispositif de fixation selon l'une quelconque des revendications 2 à 12, **caractérisé en ce que**, pour faciliter l'introduction à force de l'ensemble intermédiaire (1) par le bas de la carrure (28) de la montre (26), l'élément élastique (4) présente sur toute la longueur de son arête supérieure (46) située du côté extérieur de la montre (26) un plan incliné (48) qui vient glisser sur un plan incliné (50) correspondant ménagé à la partie inférieure de la carrure (28).

14. Dispositif de fixation selon l'une quelconque des revendications 2 à 13, **caractérisé en ce que** le fond (6) s'avance sous la carrure (28) de la montre (26) de façon à servir de surface d'appui à l'élément métallique (2) afin d'empêcher ce dernier de se mouvoir axialement vers le bas.

15. Dispositif de fixation selon l'une quelconque des revendications 2 à 14, **caractérisé en ce que** l'élément élastique de blocage (4) est capable de venir en butée contre une goupille (67) chassée dans la carrure (28) de la montre (26).

16. Dispositif de fixation selon l'une quelconque des revendications 1 à 15, **caractérisé en ce que** le fond (6) comprend sur sa surface extérieure (58) tournée du côté du poignet du porteur de la montre (26) des encoches (60) qui servent à l'introduction des tenons d'une dé de serrage.

17. Dispositif de fixation selon l'une quelconque des revendications 1 à 16, **caractérisé en ce qu**'un joint torique (74) est inséré dans une gorge annulaire (76) pratiquée à la base de la carrure (28) pour garantir l'étanchéité entre le fond (6) et ladite carrure (28).

18. Procédé de montage d'un fond (6) au moyen du dispositif de fixation selon l'une quelconque des revendications précédentes, **caractérisé en ce que**, après que le fond (6) ait été complètement vissé dans le sens horaire sur l'élément métallique (2), l'ensemble formé par le fond (6) et l'élément métallique (2) est pivoté dans le sens antihoraire pour régler l'alignement dudit fond (6) par rapport à l'axe vertical 12h-6h de la montre (26).

19. Procédé de montage selon la revendication 18 dépendant de l'une quelconque des revendications 2 à 17, **caractérisé en ce que** l'ensemble formé par le fond (6) et l'élément métallique (2) est pivoté d'au moins une fraction d'un angle (α) en glissant sur l'élément élastique de blocage (4) qui reste fixe, et **en ce que**, si le fond (6) n'est toujours pas convenablement aligné par rapport à l'axe vertical 12h-6h de la montre (26) lorsque ledit ensemble a pivoté de l'angle (α), il entraîne en pivotement l'élément élastique de blocage (4) qui glisse sur la carrure (28) d'au moins une fraction d'un angle (β) qui est le complément sur 360° de l'angle (α).

20. Procédé selon l'une quelconque des revendications 18 ou 19 dépendant de l'une quelconque des 8 à 17, **caractérisé en ce que** l'élément métallique (2) entraîne l'élément élastique de blocage (4) en pivotement par l'intermédiaire de son ergot (20) qui vient buter contre ledit élément élastique (4).

21. Procédé selon la revendication 20, **caractérisé en ce que**, pour dévisser le fond (6), l'ensemble formé par ledit fond (6), l'élément métallique (2) et l'élément élastique de blocage (4) est pivoté dans le sens antihoraire jusqu'à ce que l'élément élastique (4) vienne s'immobiliser en butée contre une goupille (67) chassée dans la carrure (28) de la montre (26), l'élément métallique (2) s'immobilisant à son tour en venant buter par son ergot (20) contre ledit élément élastique (4), de sorte que le fond (6) peut ensuite être dévissé.

## Claims

1. Device for securing a back cover (6) to a middle part (28) of a watchcase (26), the back cover (6) having a screw thread (8) on its outer periphery, this device including an intermediate element (1) forcibly driven in the lower part of the middle part (28) of the watch (26), the back cover (6) being screwed via its screw thread (8) onto the intermediate element (1) which has, for this purpose, on its inner periphery, a complementary screw thread (12), this device being **characterized in that** this intermediate element (1) is capable of being forced to pivot with respect to the middle part (28) of the watch (26) to adjust the alignment of said back cover (6) with respect to the vertical 12 o'clock - 6 o'clock axis of said watch (26) when the back cover (6) is completely screwed onto this intermediate element (1).

2. Securing device according to claim 1, **characterized in that** the intermediate element (1) includes a resilient blocking element (4) which is compressed transversely, and a metal element (2) which is arranged concentrically inside of the resilient blocking element (4), the back cover (6) being screwed onto the metal element (2) so that, when the back cover (6) is completely screwed onto said metal element (2), this metal element (2) can be forced to pivot by an angle of less than 360° with respect to the middle part (28) of the watch (26), by sliding on the resilient blocking element (4) which remains fixed up to a point where the metal element (2) abuts against said resilient element (4).

3. Securing device according to claim 2, **characterized in that** the resilient blocking element (4) can be forcibly pivoted by an angle of less than 360° by sliding on the middle part (28) of the watch (26) and being driven to pivot by said metal element (2).

4. Securing device according to any one of claims 2 or 3, **characterized in that** the alignment adjustment torque of the back cover (6) with respect to the vertical 12 o'clock - 6 o'clock axis of the watch (26), which is determined by the compression set of the resilient blocking element (4) is less than the screwing torque of said back cover (6) on the metal element (2).

5. Securing device according to any one of claims 2 to 4, **characterized in that** the metal element (2) is able to pivot by an angle (α) with respect to the resilient blocking element (4) and **in that** said metal element (2) and said resilient blocking element (4) are able to pivot together by an angle (β) whose value is such that, when added to that of the angle (β) it produces a sum of 360°.

6. Securing device according to claim 5, **characterized in that** the angle (α) is equal to 270° and the angle (β) is equal to 90°.

7. Securing device according to any one of claims 6 or 7, **characterized in that** the resilient blocking element (4) has a first rim (22) in the shape of an arc of a circle arranged on its inner periphery and a second rim (24), also in the shape of an arc of a circle, arranged on its outer periphery which is complementary to that formed by the inner rim (22).

8. Securing device according to claim 7, **characterized in that** the metal element (2) includes a snug (20) which projects from its outer periphery and which is able to pivot by the angle (α) along the inner rim (22) of the resilient blocking element (4).

9. Securing device according to any one of claims 2 to 8, **characterized in that** the resilient blocking element (4) includes a base (51) which extends along its lower part and which is compressed between the metal element (2) and the middle part (28) of the watch (26) when the back cover (6) is screwed onto said metal element (2).

10. Securing device according to any one of claims 2 to 9, **characterized in that**, in order to hold it axially, the resilient element (4) includes a projecting portion (52) which penetrates an opposite groove (54) arranged in the middle part (28).

11. Securing device according to claim 10, **characterized in that** the groove (54) has a return portion (56) which overhangs the resilient element (4) and the metal element (2) so as to prevent the latter from moving axially upwards.

12. Securing device according to any one of claims 2 to 11, **characterized in that** the metal element has on its outer periphery an annular shoulder (14) on the upper surface (16) of which a collar (18), which extends along the inner periphery of the resilient element (4) abuts.

13. Securing device according to any one of claims 2 to 12, **characterized in that**, in order to facilitate the forcible introduction of the intermediate assembly (1) from the bottom of the middle part (28) of the watch (26), the resilient element (4) has over the entire length of its upper edge (46) located on the outer side of the watch (26), a sloping plane (48) which slides on a corresponding sloping plane (50) arranged in the lower part of the middle part (28).

14. Securing device according to any one of claims 2 to 13, **characterized in that** the back cover (6) moves forward under the middle part (28) of the watch (26) so as to act as a support surface for the metal element (2) in order to prevent the latter from moving axially downwards.

15. Securing device according to any one of claims 2 to 14, **characterized in that** the resilient blocking element (4) is able to abut against a pin (67) forcibly driven in the middle part (28) of the watch (26).

16. Securing device according to any one of claims 1 to 15, **characterized in that** the back cover (6) includes, on its outer surface (58) turned to the side of the wrist of the person wearing the watch (26), notches (60) which are used for introducing the studs of a chuck key.

17. Securing device according to any one of claims 1 to 16, **characterized in that** an O ring (74) is inserted into an annular groove (76) made at the base of the middle part (28) to guarantee sealing between the back cover (6) and said middle part (28).

18. Assembly method for a back cover (6) by means of the securing device according to any one of the preceding claims, **characterized in that**, after the back cover (6) has been completely screwed in the clockwise direction onto the metal element (2), the assembly formed by the back cover (6) and the metal element (2) is pivoted in the anticlockwise direction in order to adjust the alignment of said back cover (6) with respect to the vertical 12 o'clock - 6 o'clock axis of the watch (26).

19. Assembly method according to claim 18 depending of any one of claims 2 to 17, **characterized in that** the assembly formed by the back cover (6) and the metal element (2) is pivoted by at least a fraction of the angle (α) by sliding on the resilient blocking element (4) which remains fixed, and **in that**, if the back cover (6) is still not properly aligned with respect to the vertical 12 o'clock - 6 o'clock axis of the watch (26) when said assembly has pivoted by the angle (α), it drives to pivot the resilient blocking element (4), which slides on the middle part (28) by at least a fraction of the angle (β), which is the complement over 360° of the angle (α).

20. Method according to any one of claims 18 or 19 depending of any one of claims 8 to 18, **characterized in that** the metal element (2) drives the resilient blocking element (4) to pivot via its snug (20) which abuts against said resilient element (4).

21. Method according to claim 20, **characterized in that**, in order to unscrew back cover (6), the assembly formed by said back cover (6), the metal element (2) and the resilient blocking element (4), is pivoted in the anticlockwise direction until the resilient element (4) is immobilised against a pin (67) forcibly driven into the middle part (28) of the watch (26), the metal element (2) being immobilised in turn by abutting via its snug (20) against said resilient element (4), so that the back cover (6) can then be unscrewed.

## Patentansprüche

1. Vorrichtung zum Befestigen eines Bodens (6) auf einem Mittelteil (28) eines Uhrengehäuses (26), wobei der Boden (6) auf seinem äusseren Umfang eine Gewindeumdrehung (8) aufweist, wobei die Vorrichtung ein Zwischenelement (1) umfasst, welches in den unteren Teil des Mittelteils (28) der Uhr (26) eingepresst ist, wobei der Boden (6) mit seinem Gewindeabschnitt (8) auf das Zwischenelement (1) geschraubt wird, welches zu diesem Zweck auf seinem Innenumfang einen komplementären Gewindeabschnitt (12) aufweist, wobei die Vorrichtung **dadurch gekennzeichnet ist, dass** dieses Zwischenelement (1) geeignet ist, dazu gezwungen zu werden, in Bezug auf das Mittelteil (28) der Uhr (26) gedreht zu werden, um die Ausrichtung des Bodens (6) in Bezug auf die vertikale Achse 12h - 6 h der Uhr (26) zu regeln, wenn der Boden (6) vollständig auf das Zwischenelement (1) geschraubt ist.

2. Befestigungsvorrichtung nach Anspruch 1, **dadurch gekennzeichnet, dass** das Zwischenelement (1) ein in transversaler Richtung komprimiertes elastisches Blockierelement (4) und ein Metallelement (2) umfasst, wobei letzteres konzentrisch im Inneren des elastischen Blockierelementes (4) angeordnet ist, wobei der Boden (6) so auf das Metallelement (2) geschraubt ist, dass, wenn der Boden (6) vollständig auf das Metallelement (2) geschraubt ist, dieses Metallelement (2) durch eine Krafteinwirkung um einen Winkel kleiner als 360° in Bezug auf das Mittelteil (28) der Uhr (26) gedreht werden kann, wobei es auf dem elastischen Blockierelement (4) gleitet, welches fest bleibt bis zu einem Punkt, an dem das Metallelement gegen das elastische Element (4) anschlägt.

3. Befestigungsvorrichtung nach Anspruch 2, **dadurch gekennzeichnet, dass** das elastische Blockierelement (4) durch Krafteinwirkung um einen Winkel kleiner als 360° gedreht werden kann, wobei es auf dem Mittelteil (28) der Uhr (26) gleitet und von dem Metallelement (2) in einer Schwenkbewegung mitgenommen wird.

4. Befestigungsvorrichtung nach einem der Ansprüche 2 oder 3, **dadurch gekennzeichnet, dass** das Drehmoment zum Regeln der Ausrichtung des Bodens (6) in Bezug auf die vertikale Achse 12 h - 6 h der Uhr (26), welches von dem Kompressionsgrad des elastischen Blockierelementes (4) abhängt, kleiner ist als das Drehmoment zum Aufschrauben des Bodens (6) auf das Metallelement (2).

5. Befestigungsvorrichtung nach einem der Ansprüche 2 bis 4, **dadurch gekennzeichnet, dass** das Metallelement (2) um einen Winkel (α) in Bezug auf das elastische Blockierelement (4) drehbar ist, und dass das Metallelement (2) und das elastische Blockierelement (4) gemeinsam um einen Winkel (β) drehbar sind, wobei die Summe der Werte der beiden Winkel (α,β) 360° beträgt.

6. Befestigungsvorrichtung nach Anspruch 5, **dadurch gekennzeichnet, dass** der Winkel (α) gleich 270° und der Winkel (β) gleich 90° ist.

7. Befestigungsvorrichtung nach einem der Ansprüche 6 oder 7, **dadurch gekennzeichnet, dass** das elastische Blockierelement (4) einen ersten auf seinem inneren Umfang ausgebildeten kreisbogenförmigen Rand (22) und einen zweiten, auf seinem Außenumfang ausgebildeten, ebenfalls kreisbogenförmigen Rand (24) aufweist, wobei letzterer komplementär zu dem von dem inneren Rand (22) gebildeten Kreisbogen ist.

8. Befestigungsvorrichtung nach Anspruch 7, **dadurch gekennzeichnet, dass** das Metallelement (2) einen Dorn (20) umfasst, der auf seinem Aussenumfang vorsteht, und der um den Winkel (α) entlang des inneren Randes (22) des elastischen Blockierelementes (4) drehbar ist.

9. Befestigungsvorrichtung nach einem der Ansprüche 2 bis 8, **dadurch gekennzeichnet, dass** das elastische Blockierelement (4) einen Sockel (51) umfasst, der sich entlang von dessen unterem Teil erstreckt, und der zwischen dem Metallelement (2) und dem Mittelteil (28) der Uhr (26) komprimiert ist, wenn der Boden (6) auf das Metallelement (2) geschraubt ist.

10. Befestigungsvorrichtung nach einem der Ansprüche 2 bis 9, **dadurch gekennzeichnet, dass** das elastische Element (4) für seinen axialen Halt einen Vorsprung (52) umfasst, der in eine gegenüber liegende in dem Mittelteil (28) ausgebildete Nut (54) eindringt.

11. Befestigungsvorrichtung nach Anspruch 10, **dadurch gekennzeichnet, dass** die Nut (54) einen nach innen vorstehenden Bereich (56) aufweist, der derart über dem elastischen Element (4) und dem Metallelement (2) liegt, dass letzteres daran gehindert ist, sich axial nach oben zu bewegen.

12. Befestigungsvorrichtung nach einem der Ansprüche 2 bis 11, **dadurch gekennzeichnet, dass** das Metallelement auf seinem Aussenumfang eine ringförmige Schulter (14) aufweist, auf deren oberer Oberfläche (16) sich ein Kragen (18) abstützt, der sich entlang des Innenumfangs des elastischen Elementes (4) erstreckt.

13. Befestigungsvorrichtung nach einem der Ansprüche 2 bis 12, **dadurch gekennzeichnet, dass** das elastische Element (4) zur Erleichterung des Einpressens des Zwischenelementes (1) von der Unterseite des Mittelteils (28) der Uhr (26) her entlang der gesamten Länge seines auf der Außenseite der Uhr (26) liegenden oberen Grats (46) eine schräge Ebene (48) aufweist, die auf einer entsprechenden schrägen Ebene (50) gleitet, die in dem unteren Teil des Mittelteils (28) ausgebildet ist.

14. Befestigungsvorrichtung nach einem der Ansprüche 2 bis 13, **dadurch gekennzeichnet, dass** der Boden (6) derart unter dem Mittelteil (28) der Uhr (26) vorsteht, dass er als Abstützfläche für das Metallelement (2) dient, um dieses daran zu hindern, sich axial nach unten zu bewegen.

15. Befestigungsvorrichtung nach einem der Ansprüche 2 bis 14, **dadurch gekennzeichnet, dass** das elastische Blockierelement (4) geeignet ist, an einem Sperrstift (67) anzuschlagen, der in das Mittelteil (28) der Uhr (26) eingepresst ist.

16. Befestigungsvorrichtung nach einem der Ansprüche 1 bis 15, **dadurch gekennzeichnet, dass** der Boden (6) auf seiner dem Handgelenk des Trägers der Uhr (26) zugewandten äußeren Oberfläche (58) Aussparungen (60) aufweist, die zum Einführen von Stiften eines Anziehschlüssels dienen.

17. Befestigungsvorrichtung nach einem der Ansprüche 1 bis 16, **dadurch gekennzeichnet, dass** ein Dichtungsring (74) in eine an der Unterseite des Mittelteils (28) ausgebildete ringförmige Rille (76) eingesetzt ist, um die Abdichtung zwischen dem Boden (6) und dem Mittelteil (28) zu gewährleisten.

18. Verfahren zum Montieren eines Bodens (6) mittels einer Befestigungsvorrichtung nach einem der vorliegenden Ansprüche, **dadurch gekennzeichnet, dass**, nachdem der Boden (6) vollständig im Uhrzeigersinn auf das Metallelement (2) geschraubt worden ist, die von dem Boden (6) und dem Metallelement (2) gebildete Anordnung gegen den Uhrzeigersinn gedreht wird, um die Ausrichtung des Bodens (6) in Bezug auf die vertikale Achse 12 h - 6 h der Uhren (26) zu regeln.

19. Montageverfahren nach Anspruch 18 abhängig von einem der Ansprüche 2 bis 17, **dadurch gekennzeichnet, dass** die aus dem Boden (6) und dem Metallelement (2) gebildete Anordnung über das fest bleibende elastisches Blockierelement (4) gleitend um wenigstens einen Bruchteil eines Winkels (α) gedreht wird, und dass der Boden (6), falls er nach dem Drehen dieser Anordnung um den Winkel (α) immer noch nicht wunschgemäss in Bezug auf die vertikale Achse 12 h- 6 h der Uhr (26) ausgerichtet ist, das elastische Blockierelement (4), welches auf dem Mittelteil (28) um wenigstens einen Bruchteil eines den Winkel (α) zu 360° ergänzenden Winkels (β) gleitet, in einer Drehbewegung mitnimmt.

20. Verfahren nach einem der Ansprüche 18 oder 19 abhängig von einem der Ansprüche 8 bis 17, **dadurch gekennzeichnet, dass** das Metallelement (2) das elastische Blockierelement (4) über seinen Dorn (20), der an dem elastischen Element (4) anschlägt, in einer Drehbewegung mitnimmt.

21. Verfahren nach Anspruch 20, **dadurch gekennzeichnet, dass**, um den Boden (6) loszuschrauben, die von dem Boden (6), dem Metallelement (2) und dem elastischen Blockierelement (4) gebildete Anordnung gegen den Uhrzeigersinn gedreht wird, bis das elastische Element (4) an einem Sperrstift (67) anschlägt, der in das Mittelteil (28) der Uhr (26) eingepresst ist, wobei das Metallelement (2) seinerseits dann mit seinem Dorn (20) gegen das elastische Element (4) so anschlägt, dass der Boden (6) anschliessend abgeschraubt werden kann.
